# EUROPÄISCHE PATENTSCHRIFT

(11) **EP 0 798 415 B1**
(45) Veröffentlichungstag und Bekanntmachung des Hinweises auf die Patenterteilung: **04.06.2003**
(21) Anmeldenummer: 97101574.8
(22) Anmeldetag: 01.02.1997
(51) Int. Cl.: D06Q 1/00, D06Q 1/04, G09F 3/02

(54) **Textiles Flächenelement**
Flat textile element
Elément plat en textile

(30) Priorität: 10.02.1996 DE 29602370 U
(43) Veröffentlichungstag der Anmeldung: 01.10.1997
(73) Patentinhaber: Hueck Folien GmbH & Co. KG, 92712 Pirk (DE)
(72) Erfinder: Müller, Matthias, 92699 Bechsrieth (DE)
(74) Vertreter: Schneck, Herbert, Dipl.-Phys., Dr.

(56) Entgegenhaltungen:
- EP-A- 0 184 925
- EP-A- 0 328 320
- EP-A- 0 621 574
- WO-A-93/23796
- DE-A- 3 217 601
- DE-A- 4 126 051
- FR-A- 2 608 646
- GB-A- 2 255 746
- US-A- 4 398 708
- US-A- 5 103 583

## Beschreibung

Die Erfindung richtet sich auf ein textiles Flächenelement, wie z. B. Etikett, Dekoraufnäher, Futter, Stoff oder dergleichen.

Beim Vertrieb hochwertiger und angesehener Markenartikel, wie Bekleidungsstücken, Taschen oder dergleichen, liegt ein elementares Problem in der Produktpiraterie, d. h. gerade erfolgreiche Modelle werden kopiert und zu erheblich niedrigeren Preisen als das Original verkauft. Hierdurch wird nicht nur der Absatz des Originalartikels erschwert, sondern es ergeben sich auch Probleme aus der Produkthaftpflicht, weil die Imitationen oft nicht den Qualitäts- und Sicherheitsanforderungen entsprechen.

Viele Markenartikelhersteller lassen darüber hinaus in externen Produktsstätten fertigen, wobei die externen Produzenten oft Überkapazitäten schaffen und die so produzierte Originalware auf anderen Vertriebskanälen weiterveräußern.

Aus der EP 0 328 320 A1 ist die Verwendung eines photochromischen Fadens, der in ein textiles Flächenelement eingewebt ist, als Sicherheitselement offenbart. Die Überprüfung eines derartigen Sicherheitselements ist relativ aufwendig.

In der EP 0 621 574 A1 ist vorgeschlagen, flächige Identifizierungsmerkmale aus Fäden herzustellen und einzuweben. Eine derartige Herstellung von Identifizierungsmerkmalen ist ebenfalls aufwendig.

Der Erfindung liegt die Aufgabe zu Grunde, ein textiles Flächenelement der eingangs genannten Art so auszugestalten, dass es eine leicht überprüfbare Originalitätssicherung gewährleistet.

Zur Lösung dieser Aufgabe ist erfindungsgemäß vorgesehen, dass mit dem textilen Flächenelement ein mit Markierungen versehener metallisierter Folienstreifen verbunden ist. Der Folienstreifen ist mit dem textilen Flächenelement durch Einweben verbunden. Hierdurch wird eine von Haus aus feste Verbindung geschaffen, die durch außenstehende, nicht speziell eingerichtete Betriebe nur schwer herstellbar und insbesondere auch schwer auftrennbar ist. Darüber hinaus ist es auf diese Weise möglich, dass das Originalitätssicherungselement in Form des Folienstreifens gleichzeitig auch als Dekorelement bzw. als verkaufsfördernder modischer Aspekt eingesetzt werden kann. Der Folienstreifen ist derart eingewebt, dass er wenigstens abschnittsweise an der Oberseite des textilen Flächenelements vortritt. Hierdurch wird einerseits die gewünschte enge Verbindung mit dem Gewebe sichergestellt, andererseits ist der Folienstreifen von außen sofort und leicht erkennbar und dort vorhandene Informationen sind leicht auslesbar.

Folienstreifen sind als weitestgehend fälschungssicheres Originalitätssicherungselement von Banknoten her z. B. aus der DE 41 26 051 A1 bekannt. Durch das Ein- bzw. Anbringen eines solchen Folienstreifens ist es möglich, ein Etikett oder das Produkt selbst als Originalware zu erkennen, sodass sowohl der Verbraucher als auch Zollbeamte bei Kontrollen sowie Zwischenhändler oder Ermittlungsbehörden leicht und ohne Fachkenntnisse in die Lager versetzt werden, Originalware zu erkennen.

Da derartige Folienstreifen nur durch Spezialunternehmen hergestellt werden und für den jeweiligen Markenartikelproduzenten individualisiert werden können, sind Produktpiraten mit wirtschaftlich vertretbarem Aufwand nicht in der Lage, ein derartiges Erkennungsmerkmal zu falschen, auch wenn dies hinsichtlich der eigentlichen Ware bei niedrigeren Lohnkosten oft mit vertretbarem Aufwand möglich sein mag.

Im Rahmen der Erfindung kann weiterhin vorgesehen sein, dass die Folienstreifen mit einer fortlaufenden Nummerierung derart versehen werden, dass beispielsweise jedes textile Flächenelement auf diese Weise eine individuelle Nummer zugeordnet erhält. Es ist dementsprechend möglich, externen Produzenten eine nicht nur genau vorgegebene Stückzahl solcher Flächenelemente, beispielsweise Etiketten, zu überlassen, sondern auch genau festzuhalten, welche Nummern welchem Produzenten zugeordnet wurden bzw. bei einer internen Produktion des Markenartikels nachzuverfolgen, aus welcher Produktionscharge und Lieferung ein bestimmtes Produkt stammt.

Günstigerweise ist vorgesehen, dass der Folienstreifen mit einer lackartigen Beschichtung versehen ist, welche sich unter dem Einfluss von Temperatur und/oder Druck mit den Gewebefasern des textilen Flächenelements verbindet. Durch diese zusätzliche Maßnahme wird die Originalitätsfunktion noch weiter verbessert, weil ein Lösen des Folienstreifens von dem Gewebe ohne Verletzung desselben praktisch nicht möglich ist.

Zur Erzielung einer optimalen Haftung ist vorgesehen, dass die lackartige Beschichtung in Abhängigkeit von den Fasern des textilen Flächenelements ausgewählt ist, d. h. je nach dem, ob beispielsweise ein Etikett aus Acetat- oder Polyesterfasern besteht, wird eine korrespondierende lackartige Beschichtung gewählt, die sich mit diesen Fasern besonders gut verbindet.

Mit Vorteil ist vorgesehen, dass der Folienstreifen mit holographischen oder fluoreszierenden Markierungen versehen ist. Derartige Markierungen können nur durch wenige Fachbetriebe hergestellt werden, sodass sie eine Fälschung des Folienstreifens als solchen ganz erheblich erschweren.

Zur Erzielung einer maschinellen Kontrolle und Auslesbarkeit kann auch vorgesehen sein, dass der Folienstreifen mit optisch oder magnetisch auslesbaren Markierungen versehen ist. Diese Markierungen können natürlich gleichzeitig auch visuell erkennbar sein, sodass alternativ ein maschinelles Erkennen oder eine Überprüfung durch einen menschlichen Kontrolleur möglich ist.

Nachfolgend wird die Erfindung anhand eines bevorzugen Ausführungsbeispieles in Verbindung mit der Zeichnung näher erläutert. Die Zeichnung zeigt die Aufsicht auf ein Etikett für ein Bekleidungsstück mit einem erfindungsgemäßen Folienstreifen.

Ein in der Zeichnung dargestelltes textiles Flächenelement 1 ist als gewebtes Einnähetikett für ein Bekleidungsstück ausgebildet. In dieses Etikett ist beispielsweise ein Herstellerlogo 2 in an sich bekannter Weise mit der entsprechenden Grafik und den entsprechenden Farben eingewebt.

Ein Folienstreifen 3 aus einer metallisierten Folie mit beispielsweise holographischen Aufdrucken ist längs der Längskante 4 des Etiketts derart eingewebt, daß der Folienstreifen 3 Abschnitte 5 aufweist, die an der Oberseite frei sichtbar zu Tage treten, und andererseits Abschnitte 6 die aufgrund des Einwebens auf der Unterseite verlaufen.

Der Folienstreifen 3 ist mit einer thermoplastischen Beschichtung in Form einer Ionomerdispersion versehen.

## Patentansprüche

1. Textiles Flächenelement, wie zum Beispiel Etikett, Dekoraufnäher, Futter, Stoff oder dergleichen, das mit einem metallisierten Folienstreifen verbunden ist, **dadurch gekennzeichnet, dass** der Folienstreifen (3) in das textile Flächenelement (1) derart eingewebt ist, dass er wenigstens abschnittsweise an der Oberseite des textilen Flächenelements (1) hervortritt und mit Markierungen versehen ist.

2. Textiles Flächenelement nach Anspruch 1, **dadurch gekennzeichnet, dass** der Folienstreifen (3) mit einer fortlaufenden Nummerierung versehen ist.

3. Textiles Flächenelement nach Anspruch 1, **dadurch gekennzeichnet, dass** der Folienstreifen (3) mit einer lackartigen Beschichtung versehen ist, welche sich unter dem Einfluss von Temperatur und/oder Druck mit den Gewebefasern des textilen Flächenelements (1) verbindet.

4. Textiles Flächenelement nach Anspruch 3, **dadurch gekennzeichnet, dass** die lackartige Beschichtung in Abhängigkeit von den Fasern des textilen Flächenelements (1) ausgewählt ist.

5. Textiles Flächenelement nach Anspruch 1, **dadurch gekennzeichnet, dass** der Folienstreifen (3) mit holographischen oder fluoreszierenden Markierungen versehen ist.

6. Textiles Flächenelement nach Anspruch 1, **dadurch gekennzeichnet, dass** der Folienstreifen (3) mit optisch oder magnetisch auslesbaren Markierungen versehen ist.

## Claims

1. Textile substrate such as a label, appliqued ornament, lining, textile fabric or the like, which is combined with a strand (3) of metallized sheet material **characterized in that** the strand (3) of sheet material is worked in the textile substrate (1) in such a way that at least sections of it appear on the top side of the textile substrate (1) and it is provided with markings.

2. Textile substrate according to claim 1, **characterized in that** the strand (3) of sheet material is provided with a consecutive numbering.

3. Textile substrate according to claim 1, **characterized in that** the strand (3) of sheet material is provided with a lacquer-type coating which combines with the fabric fibers of the textile substrate (1) under the influence of temperature and/or pressure.

4. Textile substrate according to claim 3, **characterized in that** the lacquer-type coating is selected in dependence on the fibers of the textile substrate (1).

5. Textile substrate according to claim 1, **characterized in that** the strand (3) of sheet material is provided with holographic or fluorescent markings.

6. Textile substrate according to claim 1, **characterized in that** the strand (3) of sheet material is provided with optically or magnetically readable markings.

## Revendications

1. Elément textile plat, comme par exemple une étiquette, un écusson décoratif à coudre, une doublure, un tissu ou analogue, qui est réuni à un ruban de film métallisé, **CARACTERISE EN CE QUE** le ruban de film métallisé (3) est entrelacé dans l'élément textile plat (1) de telle sorte qu'il ressort au moins par portions à la surface de l'élément textile plat (1) et est muni de marquages.

2. Elément textile plat selon la revendication 1, **CARACTERISE EN CE QUE** le ruban de film métallisé (3) est muni d'une numérotation continue.

3. Elément textile plat selon la revendication 1, **CARACTERISE EN CE QUE** le ruban de film métallisé (3) est muni d'un revêtement de type vernissé qui, sous l'influence de la température et/ou de la pression, s'unit aux fibres tissées de l'élément textile plat (1).

4. Elément textile plat selon la revendication 3, **CARACTERISE EN CE QUE** le revêtement de type vernissé est choisi en fonction des fibres de l'élément textile plat (1).

5. Elément textile plat selon la revendication 1, **CARACTERISE EN CE QUE** le ruban de film métallisé (3) est muni de marquages holographiques ou fluorescents.

6. Elément textile plat selon la revendication 1, **CARACTERISE EN CE QUE** le ruban de film métallisé (3) est muni de marquages pouvant être lus optiquement ou magnétiquement.
